# EUROPÄISCHE PATENTSCHRIFT

(11) **EP 2 491 842 B1**
(45) Veröffentlichungstag und Bekanntmachung des Hinweises auf die Patenterteilung: **25.01.2017**
(21) Anmeldenummer: 11401028.3
(22) Anmeldetag: 22.02.2011
(51) Int. Cl.: A47L 15/00

(54) **Verfahren zur Durchführung eines Spülprogramms**
Method of performing a washing program
Procédé destiné à l'exécution d'un programme de lavage

(43) Veröffentlichungstag der Anmeldung: 29.08.2012
(73) Patentinhaber: Miele & Cie. KG, 33332 Gütersloh (DE)
(72) Erfinder: Marks, Volker, 33611, Bielefeld (DE)

(56) Entgegenhaltungen:
- EP-A2- 1 362 546
- EP-A2- 2 165 635
- DE-A1-102007 059 514
- DE-A1-102008 044 952
- US-A- 4 439 242

## Beschreibung

Die Erfindung betrifft ein Verfahren zur Durchführung eines Spülprogramms nach dem Oberbegriff von Anspruch 1.

Eine Geschirrspülmaschine nach dem Stand der Technik besitzt einen in einem Gehäuse angeordneten Spülbehälter, welcher über eine mittels einer Tür verschließbare Beschickungsöffnung zugänglich ist. Innerhalb des Spülbehälters sind Körbe angeordnet, welche zu spülende Spülgüter aufnehmen. Zur Durchführung eines Spülprogramms wird in den Spülbehälter Wasser eingebracht, gegebenenfalls mit Spülzusätzen versehen als Spülflüssigkeit mittels einer Umwälzpumpe im Kreislauf umgewälzt und dabei über das Spülgut gefördert. Die Geschirrspülmaschine weist im Bodenbereich des Spülbehälters einen Sammeltopf auf, welcher über einen Ansaugstutzen mit der Umwälzpumpe verbunden ist. Die Umwälzpumpe fördert in einem Kreislauf über Druckstutzen die Spülflüssigkeit zu innerhalb des Spülbehälters angeordneten Sprüheinrichtungen, von dort regnet die Spülflüssigkeit auf das Spülgut, tropft ab und läuft wieder in den Sammeltopf. Im Folgenden wird ein solcher Kreislauf als üblicher Umwälzbetrieb bezeichnet. Innerhalb des Kreislaufs ist eine Heizeinrichtung angeordnet, welche die Spülflüssigkeit in bestimmten Programmabschnitten erwärmt.

Ein Spülprogramm nach dem Stand der Technik umfasst mehrere Programmschritte, gegebenenfalls ein Vorspülen, ein Reinigen, ein Zwischenspülen, ein Klarspülen und gegebenenfalls ein Trocknen. Beim Reinigen wird das Wasser mit einem Spülmittel vermischt, erwärmt und das Spülgut damit beaufschlagt. Ein nachfolgendes Zwischenspülen hat die Aufgabe, innerhalb der Geschirrspülmaschine verbliebene Spülflüssigkeit, die sich aus Wasser, Spülmittel und Schmutzbestandteilen zusammensetzt, aus der Geschirrspülmaschine auszubringen. Dabei wird nach dem Entleeren der Flüssigkeit im Programmabschnitt Reinigen zum Beginn des Zwischenspülens neues Frischwasser eingefüllt und im Umwälzkreislauf auf das Spülgut gebracht. Eine Erwärmung der Flüssigkeit erfolgt im Zwischenspülen in der Regel nicht. Im nachfolgenden Klarspülen wird erneut eingefülltes Frischwasser mit Klarspülmittel versetzt, und dann wie im Reinigen erwärmt über das Spülgut verteilt.

Ein Nachteil des bekannten Zwischenspül-Programmabschnitts besteht darin, dass sowohl der Spülbehälter als auch das Spülgut im Zwischenspülen abgekühlt werden. Hierdurch geht die durch das Besprühen mit heißer Flüssigkeit im Reinigen gespeicherte Wärmekapazität wenigstens teilweise verloren. Dies ist von Nachteil, da diese Wärmemenge für die anschließende Erwärmung der Flüssigkeit beim Klarspülen wieder aufgebracht werden muss. Ein weiterer Nachteil resultiert aus der im Zwischenspülen verbrauchten Wassermenge.

Aus der EP1362546A2 ist es darüber hinaus bekannt, nach dem Programmabschnitt Reinigen einen Programmabschnitt Siebreinigen vorzusehen, bei dem dem Sumpf des Geschirrspülers Spülflüssigkeit zugeführt und die Umwälzpumpe nicht in Betrieb genommen wird, und die zugeführte Spülflüssigkeit anschließend abzupumpen. Im Anschluss an den Programmabschnitt Siebreinigen wird ein Programmabschnitt Klarspülen durchgeführt.

Der Erfindung stellt sich das Problem, ein Verfahren zur Durchführung eines Spülprogramms der eingangs genannten Art dahingehend zu verbessern, dass aufgewendete Ressourcen wie Heizenergie und Wasser eingespart werden.

Erfindungsgemäß wird dieses Problem durch ein Verfahren mit den Merkmalen des Patentanspruchs 1 gelöst. Vorteilhafte Ausgestaltungen und Weiterbildungen der Erfindung ergeben sich aus den nachfolgenden Unteransprüchen.

Die mit der Erfindung erreichbaren Vorteile ergeben sich dadurch, dass am Ende des Programmabschnitts Reinigen eine Abtropfpause durchgeführt wird, bei welcher eine Umwälzung von Flüssigkeit unterbleibt, dass nach der Abtropfpause die Spülflüssigkeit aus dem Spülbehälter entleert wird, und dass im Anschluss an das Entleeren der Programmabschnitt Klarspülen durchgeführt wird. Durch das Weglassen des herkömmlichen Zwischenspülens wird einerseits das dafür verwendete Wasser eingespart. Andererseits folgen zwei Programmabschnitte mit erwärmter Flotte aufeinander, dadurch kann die beim Reinigen vom Spülbehälter und vom Geschirr gespeicherte Wärmeenergie im Klarspülen auf das frisch zugeführte Wasser übertragen werden. So wird die zum Aufheizen der Flotte notwendige Energie verringert. Die Entfernung von Spülflüssigkeit, die sich aus Wasser, Spülmittel und Schmutzbestandteilen zusammensetzt und teilweise am Spülgut haften bleibt, wird zufriedenstellend durch die Abtropfpause gewährleistet. Dabei ist es vorteilhaft, wenn eine solche Abtropfpause mindestens eine Minute dauert. In dieser Zeit kann ein nennenswerter Anteil an Restspülflüssigkeit vom Spülgut entfernt werden. Versuche bei Haushaltsgeschirrspülmaschinen haben gezeigt, dass eine Abtropfpause zwischen zwei und drei Minuten optimale Ergebnisse erzielt.

Dabei ist es besonders vorteilhaft, wenn der Spülflüssigkeit im Programmabschnitt Reinigen vor der Abtropfpause Klarspüler zudosiert wird. Hierdurch wird die Menge an Restspülflüssigkeit, die vom Spülgut abtropft, verdreifacht. Es ist zweckmäßig, wenn die im Programmabschnitt Reinigen zudosierte Klarspülermenge wenigstens annähernd der Menge entspricht, welche im Programmabschnitt Klarspülen verwendet wird. Größere Mengen an Klarspüler verbessern zwar das Abtropfverhalten geringfügig, erhöhen dafür aber die Kosten für ein Spülprogramm und belasten das Abwasser stärker. Eine bessere Durchmischung der Reinigungsflotte mit Klarspüler wird erreicht, wenn nach dem Dosieren des Klarspülers im Programmabschnitt Reinigen wenigstens für eine kurze Zeit der Umwälzbetrieb fortgesetzt wird.

Es ist auch von Vorteil, wenn vor dem Dosieren des Klarspülers im Programmabschnitt Reinigen ein Teil der Spülflüssigkeit aus dem Spülbehälter entleert wird. Dadurch wird der Klarspüleranteil in der Reinigungsflotte erhöht. Es ist zweckmäßig, wenn die entleerte Menge an Spülflüssigkeit zwischen 20% und 30% der im Spülbehälter befindlichen Gesamtmenge beträgt.

Um ein Ansaugen von Luft durch die Umwälzpumpe zu verhindern, kann nach dem Entleeren der Teilmenge an Spülflüssigkeit für den weiteren Umwälzbetrieb die Drehzahl der Umwälzpumpe reduziert werden.

Ein Ausführungsbeispiel der Erfindung ist in der Zeichnung rein schematisch dargestellt und wird nachfolgend näher beschrieben.

Weitere Vorteile und Merkmale der Erfindung ergeben sich aus der nachfolgenden Beschreibung. Dabei zeigt die Figur schematisch einen Querschnitt durch eine Geschirrspülmaschine.

Die Figur zeigt eine Geschirrspülmaschine 1. Innerhalb der Geschirrspülmaschine 1 ist ein Spülbehälter 2 angeordnet, an welchen sich bodenseitig ein Sammeltopf 3 anschließt. Im Spülbehälter 2 sind zwei Körbe 5 und 6 und eine Besteckschublade 7 angeordnet, welche zur Aufnahme von nicht dargestelltem Spülgut dienen. Der Spülbehälter 2 ist über eine Beschickungsöffnung der Geschirrspülmaschine 1 von außerhalb zugänglich, wobei die Beschickungsöffnung mittels einer nicht dargestellten Tür fluiddicht verschließbar ist.

Die Geschirrspülmaschine 1 weist einen Wassereinlass 14 und einen Flüssigkeitsauslass 15 auf. Der Einlass 14 steht in Fluidverbindung mit einer nicht gezeigten Frischwasserquelle. Der Auslass 15 kann eine ebenfalls nicht gezeigte Entleerungspumpe aufweisen, welche geeignet ist, Flüssigkeit aus dem Spülbehälter 2 auszubringen. Alternativ kann die Entleerung des Spülbehälters über ein Ventil (nicht dargestellt) mittels Schwerkraft erfolgen.

Im Sammeltopf 3 sammelt sich das in den Spülbehälter 2 eingebrachte Spülwasser. Der Sammeltopf 3 ist mittels eines Ansaugstutzens 11 mit einer Umwälzpumpe 4 fluidtechnisch verbunden. Die Umwälzpumpe 4 weist einen oder mehrere Auslässe 20, 21 und 22 auf, mittels welcher in einem Umwälzbetrieb drei Sprüheinrichtungen, beispielsweise drehbare Sprüheinrichtungen 8, 9 und 10 mit Flüssigkeit beaufschlagbar sind. Zur Verteilung auf einzelne Sprüheinrichtungen kann die Umwälzpumpe 4 auch eine nicht dargestellte Wasserweiche umfassen. Mit einer solchen Geschirrspülmaschine wird das nachfolgend beschriebene erfindungsgemäße Verfahren durchgeführt:
Im Programmabschnitt Reinigen, dem gegebenenfalls ein Programmabschnitt Vorspülen vorgeschaltet sein kann, wird dem Spülbehälter etwa vier Liter Frischwasser zugeführt, mit Reinigungsmittel gemischt und mittels der Umwälzpumpe zu den Sprüheinrichtungen gefördert. Die Dosierung des Reinigungsmittels kann durch ein nicht dargestelltes Kombidosiergerät (siehe beispielsweise DE 102 09 467 A1) erfolgen, mit dem neben pulver- oder tablettenförmigem Reiniger auch Klarspülmittel zugegeben werden kann. Das Besprühen des Spülguts mit der so entstandenen Spülflüssigkeit kann in bekannter Weise mit wechselnder Ansteuerung der Sprüheinrichtungen erfolgen. Während des Umwälzbetriebs wird die Flüssigkeit bis zu einer programmabhängig vorgegebenen Temperatur erwärmt und anschließend für eine weitere, sogenannte Haltezeit weiter umgewälzt. Zum Ende der Haltezeit wird zunächst ca. ein Liter der Spülflüssigkeit mit der Entleerungspumpe aus dem Spülbehälter entfernt. Anschließend wird aus dem Kombidosiergerät Klarspüler zudosiert und kurzzeitig umgewälzt. Dabei wird die Drehzahl der Umwälzpumpe um 30% bis 40% verringert, um einen stabilen Pumpenlauf auch bei der geringen Flottenmenge zu gewährleisten. Die dosierte Menge kann annähernd identisch zu der Menge sein, welche im Klarspül-Programmabschnitt zudosiert wird. Anschließend wird eine Abtropfpause ohne Umwälzbetrieb durchgeführt. Die Pause dauert mindestens eine Minute, besser zwischen zwei und drei Minuten. Versuche haben gezeigt, dass insbesondere eine Pause von zweieinhalb Minuten optimal ist, um das Spülgut nahezu vollständig von Spülflüssigkeitsresten zu befreien. Im Anschluss an die Abtropfpause wird der Spülbehälter entleert und das Reinigen ist beendet.

Es schließt sich der Programmabschnitt Klarspülen an, in dem wie beim Stand der Technik bekannt dem Spülbehälter Frischwasser zugeführt, Klarspüler zudosiert und die Spülflüssigkeit während des Umwälzbetriebs auf eine Temperatur zwischen 65°C und 70°C aufgeheizt wird.

## Patentansprüche

1. Verfahren zur Durchführung eines Spülprogramms, in einer Geschirrspülmaschine (1), bei weicher im Kreislauf in einem unteren Bereich eines Spülbehälters (2) angesammelte Flüssigkeit mittels einer Umwälzpumpe (4) zu Sprüheinrichtungen (8, 9, 10) und von dort über Spülgut gefördert wird, wobei das Spülprogramm mindestens die Programmabschnitte Reinigen und Klarspülen umfasst, wobei im Programmabschnitt Reinigen Frischwasser mit Reinigungsmittel gemischt und die somit entstandene Spülflüssigkeit mittels der Umwälzpumpe (4) zu den Sprüheinrichtungen (8, 9, 10) gefördert wird, wobei am Ende des Programmabschnitts
Reinigen eine Abtropfpause durchgeführt wird, bei welcher eine Umwälzung von Flüssigkeit unterbleibt, und wobei nach der Abtropfpause die Spülflüssigkeit aus dem Spülbehälter (2) entleert wird und im Anschluss an das Entleeren der Programmabschnitt Klarspülen durchgeführt wird,
**dadurch gekennzeichnet, dass** der Spülflüssigkeit im Programmabschnitt Reinigen vor der Abtropfpause Klarspüler zudosiert wird.

2. Verfahren nach Anspruch 1,
**dadurch gekennzeichnet,**
**dass** die Abtropfpause mindestens eine Minute dauert.

3. Verfahren nach Anspruch 2,
**dadurch gekennzeichnet,**
**dass** die Abtropfpause zwischen zwei und drei Minuten dauert.

4. Verfahren nach mindestens einem der vorhergehenden Ansprüche,
**dadurch gekennzeichnet,**
**dass** die im Programmabschnitt Reinigen zudosierte Klarspülermenge wenigstens annähernd der Menge entspricht, welche im Programmabschnitt Klarspülen verwendet wird.

5. Verfahren nach mindestens einem der vorhergehenden Ansprüche,
**dadurch gekennzeichnet,**
**dass** nach dem Dosieren des Klarspülers im Programmabschnitt Reinigen wenigstens für eine kurze Zeit der Umwälzbetrieb fortgesetzt wird.

6. Verfahren nach mindestens einem der vorhergehenden Ansprüche,
**dadurch gekennzeichnet,**
**dass** vor dem Dosieren des Klarspülers im Programmabschnitt Reinigen ein Teil der Spülflüssigkeit aus dem Spülbehälter (2) entleert wird.

7. Verfahren nach Anspruch 6,
**dadurch gekennzeichnet,**
**dass** die entleerte Menge an Spülflüssigkeit zwischen 20% und 30% der im Spülbehälter (2) befindlichen Gesamtmenge beträgt.

8. Verfahren nach einem der Ansprüche 6 oder 7,
**dadurch gekennzeichnet,**
**dass** nach dem Entleeren der Teilmenge an Spülflüssigkeit für den weiteren Umwälzbetrieb die Drehzahl der Umwälzpumpe (4) reduziert wird.

## Claims

1. Method for carrying out a washing program in a dishwasher (1), during which liquid collected in a lower region of a washing container (2) in the circuit is conveyed by means of a circulating pump (4) to spray devices (8, 9, 10) and from there over washware, the washing program at least comprising the program phases of cleaning and clear rinsing, fresh water being mixed with cleaning agent in the program phase of cleaning, and the resulting washing fluid being conveyed to the spray devices (8, 9, 10) by means of the circulating pump (4), a draining interval being implemented at the end of the program phase of cleaning, during which draining interval there is no circulation of fluid, and the washing fluid being emptied out of the washing container (2) after the draining interval, and the program phase of clear rinsing being carried out following emptying,
**characterised in that** rinsing agent is dispensed into the washing fluid in the program phase of cleaning before the draining interval.

2. Method according to claim 1,
**characterised in that**
the draining interval lasts for at least one minute.

3. Method according to claim 2,
**characterised in that**
the draining interval lasts for between two and three minutes.

4. Method according to at least one of the preceding claims,
**characterised in that**
the amount of rinsing agent dispensed during the program phase of cleaning corresponds at least approximately to the amount used in the program phase of clear rinsing.

5. Method according to at least one of the preceding claims,
**characterised in that**
the circulating operation is continued at least for a short time after the rinsing agent is dispensed during the program phase of cleaning.

6. Method according to at least one of the preceding claims,
**characterised in that**
some of the washing fluid is emptied out of the washing container (2) before the rinsing agent is dispensed during the program phase of cleaning.

7. Method according to claim 6,
**characterised in that**
the amount of washing fluid emptied out is between 20 % and 30 % of the total amount contained in the washing container (2).

8. Method according to either claim 6 or claim 7,
**characterised in that**
the rotational speed of the circulating pump (4) is reduced for the remainder of the circulating operation after the partial amount of washing fluid has been emptied out.

## Revendications

1. Procédé destiné à la réalisation d'un programme de lavage, dans un lave-vaisselle (1), pour lequel un liquide accumulé dans le circuit, situé dans une zone inférieure d'une cuve de lavage (2) est transporté au moyen d'une pompe de recirculation (4) vers des dispositifs d'aspersion (8, 9, 10), puis à partir de là, au-dessus d'articles à laver, dans lequel le programme de lavage comprend au moins les segments de programme « Nettoyage » et « Rinçage », dans lequel de l'eau courante est mélangée à du détergent durant le segment de programme « Nettoyage » et le liquide de lavage ainsi généré est transporté au moyen de la pompe de recirculation (4) vers les dispositifs d'aspersion (8, 9, 10), dans lequel une pause d'égouttage est réalisée à la fin du segment de programme « Nettoyage », pause d'égouttage pendant laquelle aucune recirculation de liquide ne se produit, et dans lequel le liquide de lavage est vidé en dehors de la cuve de lavage (2) à l'issue de la pause d'égouttage, et le segment de programme « Rinçage » est réalisé consécutivement à la vidange,
**caractérisé en ce que** du produit de rinçage est ajouté de manière dosée dans le liquide de lavage, avant la pause d'égouttage, durant le segment de programme « Nettoyage ».

2. Procédé selon la revendication 1,
**caractérisé en ce que**
la pause d'égouttage dure au moins une minute.

3. Procédé selon la revendication 2,
**caractérisé en ce que**
la pause d'égouttage dure entre deux et trois minutes.

4. Procédé selon au moins l'une des revendications précédentes,
**caractérisé en ce que**
la quantité de produit de rinçage ajoutée de manière dosée durant le segment de programme « Nettoyage » correspond, tout au moins à peu près, à la quantité qui est employée durant le segment de programme « Rinçage ».

5. Procédé selon au moins l'une des revendications précédentes,
**caractérisé en ce que**
le mode de recirculation est poursuivi, tout au moins pour une brève période, après le dosage du produit de rinçage durant le segment de programme « Nettoyage ».

6. Procédé selon au moins l'une des revendications précédentes,
**caractérisé en ce que**,
durant le segment de programme « Nettoyage », et avant le dosage du produit de rinçage, une partie du liquide de lavage est vidée en dehors de la cuve de lavage (2).

7. Procédé selon la revendication 6,
**caractérisé en ce que**
la quantité de liquide de lavage évacuée est comprise entre 20 % et 30 % de la quantité totale se trouvant dans la cuve de lavage (2).

8. Procédé selon l'une des revendications 6 ou 7,
**caractérisé en ce que**
la vitesse de rotation de la pompe de recirculation (4) pour le prochain mode de recirculation est réduite après la vidange de la quantité partielle de liquide de lavage.
